# DEMANDE DE BREVET EUROPEEN

(11) **EP 4 659 925 A1**
(43) Date de publication de la demande: **10.12.2025**
(21) Numéro de dépôt: 24306874.9
(22) Date de dépôt: 07.11.2024
(51) Int. Cl.: B28D 1/04, B28D 1/18, B28D 7/02

(54) **RAINUREUSE**

(30) Priorité: 03.06.2024 EP 24315268; 03.06.2024 EP 24315267; 03.06.2024 EP 24315266
(71) Demandeur: Illinois Tool Works Inc., Glenview, IL 60025 (US)
(72) Inventeur: TOURNIER, Ludovic, Glenview, 60025 (US); SIMONIN, Jean-Luc, Glenview, 60025 (US); PERRIER, Matthieu, Glenview, 60025 (US)
(74) Mandataire: HGF

(57) **Abrégé**

L'invention concerne un boîtier de rainureuse (3) et une rainureuse (1) comprenant le boîtier (3). Le boîtier (3) est destiné à entourer une partie d'un disque de coupe (10) et comprend un fond ouvert (4) pour faire face à un substrat à rainurer, une entrée (8) espacée du fond ouvert (4) pour aspirer l'air dans le boîtier (3) et une sortie (9) espacée à la fois de l'entrée (8) et du fond ouvert (4) pour la connexion à un moyen d'extraction de la poussière.

## Description

### Domaine technique de l'invention

La présente invention concerne généralement les rainureuses et leurs boîtiers, et en particulier les rainureuses destinées à réaliser des fentes, des rainures ou des évidements dans les murs ou au niveau du sol.

### Arrière-plan technique

Une telle rainureuse peut être utilisée pour réaliser des fentes, rainures ou évidements dans la maçonnerie, par exemple dans des murs en plâtre, en brique ou en béton, dans des murs silico-calcaires ou dans n'importe quelle surface.

Dans le cadre d'une installation électrique domestique, il est régulièrement nécessaire de réaliser des fentes, des rainures ou des évidements similaires dans la maçonnerie, lorsque des câbles ou des conduits électriques doivent être posés sous le plâtre. De même, de tels renfoncements sont souvent nécessaires lors de l'installation de tuyaux de plomberie.

Les rainureuses connues comprennent généralement un boîtier doté d'une sortie destinée à être reliée à des moyens d'extraction des poussières. L'air est aspiré entre la portion d'engagement de substrat décrivant un fond ouvert du boîtier et sort par la sortie pour réduire la poussière dégagée par la rainureuse pendant qu'elle creuse une rainure dans le substrat.

### Résumé de l'invention

Un objectif non exclusif de la présente invention est de fournir une rainureuse qui puisse extraire plus efficacement les poussières générées lors de l'opération de rainurage.

L'invention concerne un boîtier de rainureuse avec une entrée pour aspirer l'air dans le boîtier et une sortie pour la connexion à un moyen d'extraction de la poussière.

Les inventeurs ont déterminé que la présence d'une entrée d'air distincte améliore l'efficacité de l'aspiration de la poussière.

Le boîtier peut être destiné à entourer une partie d'un disque de coupe. Le boîtier peut comprendre un fond ouvert, par exemple pour faire face à un substrat à rainurer. L'entrée peut être espacée du fond ouvert et/ou de la sortie. L'entrée peut être espacée à la fois de la sortie et du fond ouvert. La sortie peut être espacée de l'entrée et/ou du fond ouvert. La sortie peut être espacée à la fois de l'entrée et du fond ouvert.

L'invention concerne également un boîtier de rainureuse destiné à entourer une partie d'un disque de coupe, le boîtier comprenant un fond ouvert pour faire face à un substrat à rainurer, une entrée espacée du fond ouvert pour aspirer l'air dans le boîtier et une sortie espacée à la fois de l'entrée et du fond ouvert pour la connexion à un moyen d'extraction de la poussière.

Le boîtier peut comprendre un élément de protection, qui peut être à proximité de l'entrée et/ou à l'intérieur du boîtier. L'élément de protection peut être pour inhiber l'éjection de particules à travers l'entrée.

Plus précisément, le boîtier peut comprendre un élément de protection à proximité de l'entrée à l'intérieur du boîtier pour inhiber l'éjection de particules à travers l'entrée.

L'élément de protection peut être pour inhiber l'éjection de particules à travers l'entrée et/ou pour empêcher l'insertion des doigts d'un utilisateur dans le boîtier.

L'élément de protection peut comprendre un écran, par exemple un écran de protection contre les particules.

Le boîtier ou l'élément de protection peut comprendre une chicane. La chicane peut être à l'intérieur du boîtier. La chicane peut décrire au moins une partie d'une voie d'écoulement, par exemple dans laquelle l'air est aspiré par l'entrée. La chicane peut décrire une voie d'écoulement avec l'intérieur du boîtier, par exemple dans laquelle l'air est aspiré par l'entrée.

Plus précisément, l'élément de protection peut comprendre une chicane qui décrit une voie d'écoulement avec l'intérieur du boîtier dans laquelle l'air est aspiré par l'entrée.

L'élément de protection contre les particules peut comprendre un filtre, par exemple un filtre à particules.

La chicane peut se rapprocher de la périphérie du disque de coupe. La chicane peut comprendre une ouverture aval. L'ouverture aval peut être entre l'entrée et le fond ouvert, par exemple de sorte qu'un flux d'air induit, en cours d'utilisation, par le moyen d'extraction de la poussière aspire l'air par l'entrée et/ou de sorte qu'il s'écoule le long de la voie d'écoulement, par exemple et est déchargé par l'ouverture aval.

Plus précisément, la chicane peut se rapprocher de la périphérie du disque de coupe et comprendre une ouverture aval entre l'entrée et le fond ouvert de sorte qu'un flux d'air induit, en cours d'utilisation, par le moyen d'extraction de la poussière aspire l'air par l'entrée, de sorte qu'il s'écoule le long de la voie d'écoulement et est déchargé par l'ouverture aval.

Le fond ouvert peut être au moins partiellement décrit par une portion d'engagement de substrat. La portion d'engagement de substrat peut être configurée pour coopérer avec un substrat à rainurer, par exemple afin que l'ensemble des espaces entre eux fournisse une surface d'écoulement avec celle de l'ouverture aval. Cet arrangement peut être configuré pour créer une poche sous dépression pour confiner les poussières tout en fournissant un flux d'air pour l'extraction des poussières confinées.

Plus précisément, le fond ouvert peut être au moins partiellement décrit par une portion d'engagement de substrat configurée pour coopérer avec un substrat à rainurer afin que l'ensemble des espaces entre eux fournisse une surface d'écoulement avec celle de l'ouverture aval, de sorte que la majorité de l'air sortant de la sortie soit aspiré par l'entrée primaire pour créer une poche sous dépression pour confiner les poussières tout en fournissant un flux d'air pour l'extraction des poussières confinées.

L'air peut être aspiré à travers de l'entrée et/ou dans la voie d'écoulement en cours d'utilisation.

L'entrée peut comprendre une ouverture à persiennes.

L'entrée peut comprendre une ou plusieurs ouvertures. La ou chaque ouverture peut comprendre une largeur inférieure ou égale à 4 mm.

Plus précisément, l'entrée peut comprendre une ou plusieurs ouvertures d'une largeur inférieure ou égale à 4 mm.

L'invention concerne également une rainureuse comprenant un boîtier tel que décrit ci-dessus.

La rainureuse peut comprendre un moyen d'entraînement, par exemple pour connexion opérationnelle à un disque de coupe. Le moyen d'entraînement peut être configuré pour faire tourner le disque de coupe, par exemple dans une direction de rotation.

La sortie peut être en aval de l'entrée le long de la direction de rotation.

L'invention concerne également une rainureuse comprenant un boîtier tel que décrit ci-dessus et un moyen d'entraînement pour connexion opérationnelle à un disque de coupe, dans lequel le moyen d'entraînement est configuré pour faire tourner le disque de coupe dans une direction de rotation et la sortie est en amont de l'entrée le long de la direction de rotation.

Le moyen d'entraînement peut comprendre un moteur sans balais.

La rainureuse peut comprendre un disque de coupe. La disque de coupe peut être relié, par exemple de manière opérationnelle, au moyen d'entraînement.

Plus précisément, la rainureuse peut comprendre un disque de coupe relié de manière opérationnelle au moyen d'entraînement.

Pour éviter tout doute, toutes les caractéristiques décrites ici s'appliquent également à tout aspect de l'invention.

Dans le cadre de la présente demande, il est expressément prévu que les divers aspects, modes de réalisation, exemples et alternatives exposés dans les paragraphes précédents, dans les revendications et/ou dans la description et les dessins suivants, et en particulier les caractéristiques individuelles de ceux-ci, peuvent être pris indépendamment ou dans n'importe quelle combinaison. En d'autres termes, tous les modes de réalisation et/ou les caractéristiques de tout mode de réalisation peuvent être combinés de n'importe quelle manière, à moins que ces caractéristiques ne soient incompatibles.

Pour éviter toute ambiguïté, les termes "peut", "et/ou", "par exemple", et tout autre terme similaire utilisés dans le présent document doivent être interprétés comme non limitatifs, de sorte que toute caractéristique ainsi décrite ne doit pas nécessairement être présente. En effet, toute combinaison de caractéristiques optionnelles est expressément envisagée sans s'écarter de la portée de l'invention, que celles-ci soient ou non expressément revendiquées. Le demandeur se réserve le droit de modifier toute revendication déposée à l'origine ou de déposer toute nouvelle revendication en conséquence, y compris le droit de modifier toute revendication déposée à l'origine pour qu'elle dépende de et/ou incorpore toute caractéristique de toute autre revendication bien qu'elle ne soit pas revendiquée à l'origine de cette manière.

### Brève description des figures

D'autres caractéristiques et avantages de l'invention apparaitront au cours de la lecture de la description détaillée qui va suivre pour la compréhension de laquelle on se reportera aux dessins annexés dans lesquels :
[Fig. 1] la figure 1 illustre une vue en perspective d'une rainureuse selon un exemple, vue de l'arrière ;
[Fig. 2] la figure 2 illustre une vue en perspective latérale de la rainureuse de la figure 1 ;
[Fig. 3] la figure 3 illustre une vue de dessus de la rainureuse des figures 1 et 2 ;
[Fig. 4] la figure 4 illustre une vue arrière de la rainureuse présentée aux figures 1 à 3 ;
[Fig. 5] la figure 5 illustre une vue latérale de la rainureuse présentée aux figures 1 à 4, vue d'un côté ;
[Fig. 6] la figure 6 illustre une vue en coupe en perspective avec un côté du boîtier omis pour montrer la chicane ; et
[Fig. 7] La figure 7 illustre une vue éclatée de la rainureuse des figures 1 à 6.

### Description détaillée de l'invention

En se référant maintenant aux figures 1 à 7, on peut voir une rainureuse 1 comprenant une poignée 2 fixée à un boîtier 3. Le boîtier 3 entoure une partie d'un disque de coupe 10 (ou une paire de disques de coupe 10) et comprend un fond ouvert 4 pour faire face à un substrat à rainurer.

Le boîtier 3 comprend également un moyen d'entraînement 5 relié de manière opérationnelle au disque de coupe 10, un convertisseur de puissance 6 et un cordon d'alimentation 7 (voir la figure 7). Le cordon d'alimentation 7 sert à connecter le moyen d'entraînement 5 à une alimentation externe par l'intermédiaire du convertisseur de puissance 6.

Le boîtier 3 comprend également une entrée 8 et une sortie 9 pour permettre à un flux d'air d'entraîner la poussière générée par le processus de rainurage. L'entrée 8 est espacée du fond ouvert 4 pour aspirer l'air dans le boîtier 3. La sortie 9 est espacée à la fois de l'entrée 8 et du fond ouvert 4 pour la connexion à un moyen d'extraction de la poussière (non illustré).

Dans cet exemple, le moyen d'entraînement 5 comprend un moteur sans balais. Le moyen d'entraînement 5 est configuré pour faire tourner le disque de coupe dans une direction de rotation R et la sortie 9 est en amont de l'entrée 8 le long de la direction de rotation R (voir la figure 5).

Le boîtier 3 comprend un élément de protection 80 à proximité de l'entrée 8 à l'intérieur du boîtier 3. L'élément de protection 80 comprend une chicane dans cet exemple. La chicane décrit une voie d'écoulement avec l'intérieur du boîtier 3 dans laquelle l'air est aspiré par l'entrée 8.

Plus précisément, la chicane 80 se rapproche de la périphérie du disque de coupe 10 et comprend une ouverture aval 82 entre l'entrée 8 et le fond ouvert 4. Un flux d'air induit par le moyen d'extraction de la poussière aspire l'air par l'entrée 8, de sorte qu'il s'écoule le long de la voie d'écoulement et est déchargé et en l'évacuant par l'ouverture aval 82.

La chicane 80 sert à inhiber l'éjection de particules à travers l'entrée et à empêcher l'insertion des doigts d'un utilisateur dans le boîtier. En outre, l'entrée 8 comprend une ouverture à persiennes 83 comprenant des persiennes 84, dans cet exemple. Ceci permet donc à l'entrée 8 de comprendre plusieurs ouvertures 85 d'une largeur L plus petite, inférieure ou égale à 4 mm dans cet exemple.

La rainureuse peut ainsi répondre à des exigences de sécurité qui seront appréciées par l'homme du métier.

La sortie 9 est pourvue d'un tube coudé 90 qui est monté rotatif sur le boîtier 3. Le tube 90 peut ainsi être tourné pour réorienter la sortie 9. Le moyen d'extraction de la poussière (non représenté) est de préférence un dispositif d'aspiration, tel qu'un aspirateur. Le tube 90 permet à un tuyau du dispositif d'aspiration de se connecter de manière étanche à la sortie 9 pour générer ou encourager un flux d'air depuis l'entrée 8 à travers le disque de coupe 10 pendant qu'ils tournent, et vers l'extérieur à travers la sortie 9.

Le fond ouvert 4 est décrit par une portion d'engagement de substrat 40. La portion d'engagement de substrat 40 est configurée pour coopérer avec un substrat à rainurer afin que l'ensemble des espaces entre eux fournisse une surface d'écoulement inférieure à celle de l'entrée 8. Ainsi, la majorité de l'air sortant de la sortie 9 soit aspiré par l'entrée 8.

La poignée 2 est en forme de U, avec ses extrémités reliées à un premier côté 30 du boîtier 3 et une partie intermédiaire reliée à une partie supérieure 31 du boîtier 3. La partie du boîtier 3 qui entoure une partie du disque de coupe 10 est sensiblement cylindrique et forme un deuxième côté 32 du boîtier 3.

L'entrée 8 se trouve sur une surface extérieure du deuxième côté 32 de l'enveloppe 3, de sorte qu'elle est libre de tout encombrement qui pourrait restreindre la libre circulation de l'air dans l'entrée 8.

L'invention propose donc une rainureuse 1 dans laquelle un flux d'air peut pénétrer librement dans l'entrée 8, être aspiré à travers le disque de coupe 10 pour entraîner la poussière créée pendant le processus de rainurage et sortir par la sortie 9, améliorant ainsi l'efficacité de retrait de la poussière.

L'homme du métier comprendra que les modes de réalisation décrits ci-dessus peuvent varier de nombreuses manières, à condition qu'ils soient cohérents avec la portée des revendications.

### Liste des signes de références

- 1: rainureuse
- 10: disque de coupe
- 2: poignée
- 3: boîtier
- 30: premier côté du boîtier
- 31: partie supérieure
- 32: deuxième côté du boîtier
- 4: fond ouvert
- 40: portion d'engagement de substrat
- 5: moyen d'entraînement
- 6: convertisseur de puissance
- 7: cordon d'alimentation
- 8: entrée
- 80: chicane
- 82: ouverture aval
- 83: ouverture à persiennes
- 84: persienne
- 85: ouverture
- 9: sortie
- 90: tube coudé
- L: largeur d'ouverture
- R: direction de rotation

## Revendications

1. Boîtier de rainureuse (3) destiné à entourer une partie d'un disque de coupe (10), le boîtier (3) comprenant un fond ouvert (4) pour faire face à un substrat à rainurer, une entrée (8) espacée du fond ouvert (4) pour aspirer l'air dans le boîtier (3) et une sortie (9) espacée à la fois de l'entrée (8) et du fond ouvert (4) pour la connexion à un moyen d'extraction de la poussière.

2. Boîtier de rainureuse (3) selon la revendication 1 comprenant un élément de protection (80) à proximité de l'entrée (8) à l'intérieur du boîtier (3) pour inhiber l'éjection de particules à travers l'entrée (8).

3. Boîtier de rainureuse (3) selon la revendication 2, dans lequel l'élément de protection (80) comprend une chicane qui décrit une voie d'écoulement avec l'intérieur du boîtier (3) dans laquelle l'air est aspiré par l'entrée (8).

4. Boîtier de rainureuse (3) selon la revendication 3, dans lequel la chicane (80) se rapproche de la périphérie du disque de coupe (10) et comprend une ouverture aval (82) entre l'entrée (8) et le fond ouvert (4) de sorte qu'un flux d'air induit, en cours d'utilisation, par le moyen d'extraction de la poussière aspire l'air par l'entrée (8), de sorte qu'il s'écoule le long de la voie d'écoulement et est déchargé par l'ouverture aval (82).

5. Boîtier de rainureuse (3) selon la revendication 4, dans lequel le fond ouvert (4) est au moins partiellement décrit par une portion d'engagement de substrat (40) configurée pour coopérer avec un substrat à rainurer afin que l'ensemble des espaces entre eux fournisse une surface d'écoulement avec celle de l'ouverture aval (82) pour créer une poche sous dépression pour confiner les poussières tout en fournissant un flux d'air pour l'extraction des poussières confinées.

6. Boîtier de rainureuse (3) selon l'une quelconque des revendications précédentes, dans lequel l'entrée (8) comprend une ouverture à persiennes (83).

7. Boîtier de rainureuse (3) selon l'une quelconque des revendications précédentes, dans lequel l'entrée (8) comprend une ou plusieurs ouvertures (85) d'une largeur (L) inférieure ou égale à 4 mm.

8. Rainureuse (1) comprenant un boîtier (3) selon l'une quelconque des revendications précédentes et un moyen d'entraînement (5) pour connexion opérationnelle à un disque de coupe (10), dans lequel le moyen d'entraînement (5) est configuré pour faire tourner le disque de coupe dans une direction de rotation (R) et la sortie (9) est en amont de l'entrée (8) le long de la direction de rotation (R).

9. Rainureuse (1) selon la revendication 8, dans lequel le moyen d'entraînement (5) comprend un moteur sans balais.

10. Rainureuse (1) selon la revendication 8 ou la revendication 9, comprenant un disque de coupe (10) relié de manière opérationnelle au moyen d'entraînement (5).
